# DEMANDE DE BREVET EUROPEEN

(11) **EP 4 763 292 A1**
(43) Date de publication de la demande: **24.06.2026**
(21) Numéro de dépôt: 25223990.0
(22) Date de dépôt: 16.12.2025
(51) Int. Cl.: A63B 1/00, A63B 21/16

(54) **DISPOSITIF TÉLESCOPIQUE POUR MONTAGE À DEUX FACES EN REGARD**

(30) Priorité: 19.12.2024 FR 2414707
(71) Demandeur: YY Vertical, 38660 Saint-Vincent-De-Mercuze (FR)
(72) Inventeur: GRIMAUD, Olivier, 38660 Saint-Vincent-de-Mercuze (FR)
(74) Mandataire: Germain Maureau

(57) **Abrégé**

Le dispositif (100) télescopique est destiné à être monté à des première et deuxième faces (1001, 1002) en regard l'une de l'autre, le dispositif (100) télescopique comprenant :
• un premier organe (101) d'appui et un deuxième organe (102) d'appui opposés ;
• un système (103) télescopique configuré pour sélectivement adopter :
∘ une configuration de réglage autorisant une variation de la longueur d'une première barre télescopique et autorisant une variation de la longueur d'une deuxième barre télescopique ;
∘ une configuration de verrouillage dans laquelle la longueur de la première barre télescopique et la longueur de la deuxième barre télescopique restent fixes ;

• un élément (106) de liaison monté aux première et deuxième barres (104, 105) télescopiques ;
• un dispositif (107) d'ajustement configuré pour déplacer le deuxième organe (102) d'appui.

## Description

### Domaine technique de l'invention

Le domaine technique de l'invention est celui des dispositifs télescopiques notamment à monter à deux faces opposées par exemple de montants verticaux. L'invention est relative à un dispositif télescopique destiné à être monté à des première et deuxième faces en regard l'une de l'autre, ce dispositif télescopique étant par exemple destiné au montage d'un accessoire de sport.

### Etat de la technique antérieure

Il est connu différentes manières de monter un dispositif dit « d'exercices » permettant de réaliser des exercices, ce montage se faisant sur un dormant, aussi appelé bâti ou cadre, de porte.

Selon une pratique, il est utilisé un dispositif d'exercices comprenant une barre télescopique venant exercer des efforts en directions contraires, via des patins agencés à ses extrémités longitudinales opposées, sur des montants opposés du dormant. Cette solution est peu sécuritaire dans le sens où si la longueur de la barre télescopique est mal réglée les efforts peuvent être insuffisants : la barre télescopique peut riper entre les deux montants, entrainant la chute de l'utilisateur exerçant par exemple un effort de traction sur le dispositif d'exercices.

Selon une autre pratique, il est connu d'utiliser un dispositif d'exercices présentant un élément d'appui en appui sur une traverse du dormant au niveau d'une première face du dormant et deux organes d'appui en appui contre les deux montants du dormant sur une deuxième face du dormant opposée à sa première face. Un problème de cette autre pratique est que si l'utilisateur donne des impulsions trop fortes lors de tractions, cela peut venir supprimer l'appui sur la traverse du dormant, entrainant alors la chute du dispositif d'exercices.

Les deux types de dispositifs d'exercices décrits ci-dessus présentent l'inconvénient d'être peu sécuritaires.

### Objet de l'invention

La présente invention a pour but de rendre plus sécuritaire l'utilisation d'un dispositif télescopique à monter entre deux faces opposées.

A cet effet, l'invention est relative à un dispositif télescopique destiné à être monté à des première et deuxième faces en regard l'une de l'autre, le dispositif télescopique comprenant :
- un premier organe d'appui et un deuxième organe d'appui opposés et séparés d'une distance de séparation, le premier organe d'appui et le deuxième organe d'appui étant destinés à venir en appui respectivement contre l'une de la première face et de la deuxième face, et contre l'autre de la première face et de la deuxième face ;
- un système télescopique comprenant une première barre télescopique et une deuxième barre télescopique, au moins la première barre télescopique étant reliée au premier organe d'appui, ledit système télescopique étant configuré pour sélectivement adopter :
   ∘ une configuration de réglage autorisant une variation de la longueur de la première barre télescopique d'où il résulte un réglage de la distance de séparation et autorisant une variation de la longueur de la deuxième barre télescopique ;
   ∘ une configuration de verrouillage dans laquelle la longueur de la première barre télescopique et la longueur de la deuxième barre télescopique restent fixes ;
- un élément de liaison monté aux première et deuxième barres télescopiques ;
- un dispositif d'ajustement configuré pour, dans la configuration de verrouillage du système télescopique, déplacer le deuxième organe d'appui afin d'ajuster la distance de séparation.

De manière générale, un tel dispositif télescopique peut être installé entre et au contact des première et deuxième faces de manière sécurisée et intuitive pour les raisons suivantes :
- la présence de deux barres télescopiques permet de répartir les efforts d'appui de sur les première et deuxième faces ;
- le système télescopique permet de conférer un réglage initial de longueur du dispositif télescopique, cette longueur étant mesurée entre deux faces orientées dans des directions opposées des premier et deuxième organes d'appui ;
- le dispositif d'ajustement permet un réglage fin afin d'exercer des efforts d'appui idoines respectivement contre la première face et contre la deuxième face pour monter le dispositif télescopique entre ces première et deuxième faces, ou permet de réduire la longueur du dispositif télescopique mesurée entre lesdites deux faces orientées dans des directions opposées afin de retirer le dispositif télescopique par rapport aux première et deuxième faces.

Le dispositif télescopique peut en outre comprendre une ou plusieurs des caractéristiques suivantes.

Selon une caractéristique du dispositif télescopique, la deuxième barre télescopique est reliée au premier organe d'appui, le dispositif télescopique étant configuré de sorte que, dans la configuration de réglage, les longueurs des première et deuxième barres télescopiques varient de manière simultanée.

Cela permet un réglage simultané des première et deuxième barres télescopiques reliées au même premier organe d'appui. En outre, cela permet d'augmenter la surface d'appui du premier organe d'appui pour un meilleur maintien entre les première et deuxième faces.

Selon une caractéristique du dispositif télescopique, le dispositif d'ajustement comprend une platine solidaire des première et deuxième barres télescopiques, et un mécanisme d'ajustement d'une distance d'écartement de la platine par rapport au deuxième organe d'appui.

La platine sert ainsi d'interface entre le système télescopique et permet de former un point d'appui au mécanisme d'ajustement.

Selon une caractéristique du dispositif télescopique, le mécanisme d'ajustement comprend :
- une tige comprenant un filet, une première extrémité longitudinale et une deuxième extrémité longitudinale, la deuxième extrémité longitudinale de la tige étant reliée au deuxième organe d'appui, la tige traversant la platine ;
- un élément engagé sur le filet ;
le mécanisme d'ajustement étant configuré de sorte que l'ajustement de la distance d'écartement soit mis en œuvre par un déplacement relatif entre la tige et l'élément engagé sur le filet, le dispositif télescopique comprenant un organe d'actionnement manuel et étant configuré de sorte que le déplacement relatif soit induit par actionnement de l'organe d'actionnement manuel.

Cela permet d'exercer une force via un actionnement humain de l'organe d'actionnement manuel pour permettre au dispositif télescopique de tenir par friction aux première et deuxième faces par exemple sur un cadre de porte.

Selon une caractéristique du dispositif télescopique, le dispositif télescopique est tel que :
- la tige filetée est fixe par rapport au deuxième organe d'appui ;
- l'élément engagé sur le filet est agencé entre la platine et le deuxième organe d'appui, et est configuré pour être plaqué contre la platine lorsque le premier organe d'appui est plaqué contre l'une des première et deuxième faces et le deuxième organe d'appui est plaqué contre l'autre des première et deuxième faces ;
- l'organe d'actionnement manuel permet de déplacer l'élément engagé sur le filet le long de la tige.

Un tel mécanisme d'ajustement est simple à utiliser, l'élément engagé sur le filet (lorsqu'il est en appui contre la platine) permet de définir la distance d'écartement de la platine par rapport au deuxième organe d'appui lorsque les premier et deuxième organes d'appui sont sollicités l'un en direction de l'autre.

Selon une caractéristique du dispositif télescopique, le dispositif télescopique est tel que
- la tige est montée au deuxième organe d'appui de sorte à être libre en rotation par rapport au deuxième organe d'appui ;
- l'élément engagé sur le filet est un trou de la platine ;
- l'organe d'actionnement manuel est destiné à entraîner la tige en rotation sélectivement :
   ∘ selon un premier sens de rotation induisant un rapprochement du deuxième organe d'appui par rapport à la platine ;
   ∘ selon un deuxième sens de rotation induisant un éloignement du deuxième organe d'appui par rapport à la platine.

Cela permet d'ajuster la distance de séparation de manière adaptée tout en permettant de maintenir le deuxième organe d'appui, et donc la distance d'écartement par rapport à la platine puisque la tige est vissée dans la platine.

Selon une caractéristique du dispositif télescopique, le deuxième organe d'appui est monté par rapport à la platine selon une liaison glissière.

Cela permet de fixer son degré de liberté afin d'assurer un montage aisé du dispositif télescopique aux première et deuxième faces.

Selon une caractéristique du dispositif télescopique, le dispositif télescopique comprend une première tige de guidage et une deuxième tige de guidage s'étendant chacune du deuxième organe d'appui, la platine comprenant un premier guide dans lequel est engagée la première tige de guidage et un deuxième guide dans lequel est engagée la deuxième tige de guidage, la première tige de guidage présentant une extrémité longitudinale logée dans la première barre télescopique et la deuxième tige de guidage présentant une extrémité longitudinale logée dans la deuxième barre télescopique.

Les première et deuxième tiges de guidage se retrouvent donc dans le prolongement respectivement de la première barre télescopique et de la deuxième barre télescopique ce qui permet au dispositif d'ajustement d'être dans le prolongement de ces première et deuxième barres télescopiques.

Selon une caractéristique du dispositif télescopique, chacune des première et deuxième barres télescopiques comprend un corps creux formant guide de coulissement et une partie coulissante engagé dans le corps creux, le coulissement de ladite partie coulissante par rapport audit corps creux étant inhibé dans la configuration de verrouillage, de préférence au moyen d'une bague de serrage, ladite partie coulissante comprenant une extrémité longitudinale reliée au dispositif d'ajustement.

De cette manière, le dispositif d'ajustement est agencé dans le prolongement des première et deuxième barres télescopiques, cela rend compact le dispositif télescopique et permet de réaliser de manière aisée le réglage initial en longueur, puis l'ajustement afin de monter le dispositif télescopique de manière sécurisée aux première et deuxième faces via des efforts orientés dans des directions opposées.

Selon une caractéristique du dispositif télescopique, chacune des première et deuxième barres télescopiques comprend un élément coulissant engagé dans son corps creux à l'opposé de la partie coulissante engagée dans son corps creux, ledit élément coulissant comprenant une extrémité longitudinale reliée au premier organe d'appui, le coulissement dudit élément coulissant par rapport audit corps creux étant inhibé dans la configuration de verrouillage, de préférence au moyen d'un collier de serrage.

Cela permet ainsi de centrer l'élément de liaison entre les premier et deuxième organes d'appui afin d'obtenir une meilleur ergonomie d'utilisation et une meilleure répartition des efforts induit par traction appliquées au niveau de l'élément de liaison lorsque le dispositif télescopique est monté aux première et deuxième faces.

Selon une caractéristique du dispositif télescopique, l'élément de liaison est agencé entre la première barre télescopique et la deuxième barre télescopique, le dispositif télescopique comprenant :
- des premières pattes de fixation s'étendant depuis la première barre télescopique et échelonnées entre le premier organe d'appui et le deuxième organe d'appui ;
- des deuxièmes pattes de fixation s'étendant depuis la deuxième barre télescopique et échelonnées entre le premier organe d'appui et le deuxième organe d'appui ;
- des organes d'assemblage ;
et, pour chaque patte choisie parmi les premières et deuxièmes pattes de fixation, ladite patte est engagée dans l'élément de liaison et traversée par un des organes d'assemblage coopérant avec l'élément de liaison afin d'assurer une fixation de l'élément de liaison à ladite patte.

Cela permet une fixation efficiente de l'élément de liaison.

Selon une caractéristique du dispositif télescopique, le dispositif télescopique comprend :
- un premier organe de serrage configuré pour exercer un effort de serrage entre une portée d'appui du premier organe de serrage et une face latérale du premier organe d'appui ; et/ou
- un deuxième organe de serrage configuré pour exercer un effort de serrage entre une portée d'appui du deuxième organe de serrage et une face latérale du deuxième organe d'appui.

Cela permet d'assurer un maintien supplémentaire du dispositif télescopique par exemple à un dormant d'une porte, par exemple en venant serrer un épaulement du dormant à la manière d'un serre-joint.

L'invention est aussi relative à un dispositif pour activité physique comprenant le dispositif télescopique tel que décrit et un accessoire de sport solidaire du système télescopique.

Ainsi, il peut être exploité les première et deuxième faces pour y monter l'accessoire de sport et permettre de pratiquer une activité physique, permettant notamment d'effectuer des tractions.

Le dispositif pour activité physique peut être tel que l'accessoire de sport est une poutre munie de prises.

Cela permet de pratiquer une activité sportive consistant à s'entraîner pour une activité d'escalade ultérieure, par exemple en salle ou en extérieur.

D'autres avantages et caractéristiques pourront ressortir de la description détaillée qui suit.

### Brève description des dessins

L'invention sera mieux comprise à la lecture de la description détaillée qui suit, donnée uniquement à titre d'exemple non limitatif et faite en se référant aux dessins annexés et listés ci-dessous.
La figure 1 représente schématiquement un dispositif télescopique selon un mode de réalisation monté à un dormant de porte et supportant une poutre d'escalade.
La figure 2 représente, selon une vue en perspective, le dispositif télescopique selon un mode de réalisation particulier de l'invention.
La figure 3 représente une partie du dispositif télescopique de la figure 2.
La figure 4 représente une vue en coupe du dispositif télescopique de la figure 2.
La figure 5 représente, selon une vue en perspective, le dispositif télescopique selon un autre mode de réalisation particulier de l'invention.
La figure 6 représente une partie du dispositif télescopique de la figure 5.
La figure 7 représente une partie du dispositif télescopique de la figure 2 dépourvue d'un élément de liaison.

Sur ces figures, les mêmes références sont utilisées pour désigner les mêmes éléments. Les éléments représentés sur les différentes figures ne sont pas nécessairement réalisés à l'échelle afin de faciliter la compréhension des figures.

### Description détaillée

Dans la présente description, par compris entre deux valeurs, il est entendu une plage de valeurs incluant lesdites deux valeurs.

L'invention est relative à un dispositif 100 télescopique destiné à être monté à des première et deuxième faces 1001, 1002 en regard l'une de l'autre. Ces première et deuxième faces 1001, 1002 sont notamment verticales.

Le dispositif 100 est dit « télescopique » car sa dimension, notamment sa longueur, peut être ajustée afin de lui permettre d'exercer des efforts opposés sur les première et deuxième faces 1001, 1002 d'où il résulte un maintien en position du dispositif 100 télescopique par rapport à ces première et deuxième faces 1001, 1002 et notamment au-dessus d'un sol S comme le montre à titre d'exemple la figure 1.

La figure 1 représente un exemple du dispositif 100 télescopique monté à un dormant 1000 de porte. Ainsi, les première et deuxième faces 1001, 1002 sont délimitées respectivement par un premier montant 1003 du dormant 1000 de porte et un deuxième montant 1004 du dormant 1000 de porte.

L'exemple de montage au dormant 1000 de porte est illustratif dans le sens où le dispositif 100 télescopique peut être monté au niveau de tout type d'ouverture ou de passage comme par exemple une ouverture de porte à laquelle est monté un dormant de la porte, le dormant 1000 lui-même (figure 1), ou encore deux parois opposées d'un couloir.

Les figures 2 à 4 illustrent un premier mode de réalisation du dispositif 100 télescopique, et les figures 5 et 6 illustrent un deuxième mode de réalisation du dispositif 100 télescopique.

Le dispositif 100 télescopique comprend, comme par exemple illustré en figures 1, 2 et 5, un premier organe 101 d'appui et un deuxième organe 102 d'appui opposés et séparés d'une distance d1 de séparation. Le premier organe 101 d'appui et le deuxième organe 102 d'appui sont destinés à venir en appui respectivement contre l'une de la première face 1001 et de la deuxième face 1002, et contre l'autre de la première face 1001 et de la deuxième face 1002 (voir notamment la figure 1 où cela est le cas).

Chacun des premier et deuxième organes 101, 102 d'appui peut comprendre un support 101a, 102a, de préférence rigide pour ne pas se déformer dans les conditions d'utilisation du dispositif 100 télescopique, et un élément 101b, 102b de friction destiné à former une surface d'appui en contact avec la première face 1001 ou deuxième face 1002 correspondante. Notamment, la longueur du dispositif 100 télescopique est mesurée entre les surfaces d'appui des deux éléments 101b, 102b de friction.

Les supports 101a, 102a peuvent être en métal.

Les éléments 101b, 102b de friction peuvent être en caoutchouc ou en TPU (abréviation de « thermoplastic polyurethane » en langue anglaise, en français polyuréthane thermoplastique). Chacun des éléments 101b, 102b de friction peut être tel que sa surface d'appui comprend des motifs en relief pour accentuer la friction en vue d'assurer un maintien satisfaisant entre les première et deuxième faces 1001, 1002.

Le dispositif 100 télescopique comprend un système 103 télescopique comprenant une première barre 104 télescopique et une deuxième barre 105 télescopique, par exemple chacune en métal.

En fait, la première barre 104 télescopique et la deuxième barre 105 télescopique peuvent présenter chacune une longueur qui peut être adaptée et qui peut varier entre une longueur minimale et une longueur maximale.

Par exemple, la longueur minimale peut être égale à 650 mm et la longueur maximale peut être égale à 1230 mm, ces longueurs sont tout particulièrement adaptées pour un montage du dispositif 100 télescopique au dormant 1000 dont la distance de séparation des montants peut classiquement varier entre 730 mm et 830 mm et peut s'étendre jusqu'à 930 mm. Cet exemple illustratif peut tout à fait être adapté ; en effet, en fonction de la destination d'utilisation, i.e. la distance séparant les première et deuxième faces 1001, 1002, les longueurs minimale et maximale des première et deuxième barres 104, 105 télescopiques pourront être adaptées à la fabrication du dispositif 100 télescopique.

Ces première et deuxième barres 104, 105 télescopiques peuvent présenter chacune tout type de section prise orthogonalement à leur direction d'extension respective adaptée à la fonction, cette section peut être circulaire ou carrée. Par exemple, en figures 2 et 5, les première et deuxième barres 104, 105 télescopiques sont tubulaires.

Au moins la première barre 104 télescopique est reliée, par exemple fixée, au premier organe 101 d'appui.

Par exemple, une extrémité 104a longitudinale de la première barre 104 télescopique est soudée au support 101a du premier organe 101 d'appui comme cela est visible en figure 4. Notamment, le support 101a du premier organe 101 d'appui peut comprendre un organe en saillie engagé dans la première barre 104 pour améliorer la fixation de la première barre 104 télescopique au premier organe 101 d'appui.

Le système 103 télescopique est configuré pour sélectivement adopter :
- une configuration de réglage autorisant une variation de la longueur de la première barre 104 télescopique d'où il résulte un réglage de la distance d1 de séparation et autorisant une variation de la longueur de la deuxième barre 105 télescopique ;
- une configuration de verrouillage dans laquelle la longueur de la première barre 104 télescopique et la longueur de la deuxième barre 105 télescopique restent fixes.

Le dispositif 100 télescopique comprend un élément 106 de liaison monté aux première et deuxième barres 104, 105 télescopiques, par exemple par fixation à l'aide de vis. Ainsi, les première et deuxième barres 104, 105 télescopiques sont maintenues entre elles, ce qui facilite la manipulation du dispositif 100 télescopique, notamment lors de son installation entre les première et deuxième faces 1001, 1002.

L'élément 106 de liaison peut être un élément de support, par exemple en bois, destiné au montage d'un accessoire 126 de sport (figure 1) ou peut être directement l'accessoire 126 de sport.

Le dispositif 100 télescopique comprend un dispositif 107 d'ajustement configuré pour, dans la configuration de verrouillage du système 103 télescopique, déplacer le deuxième organe 102 d'appui afin d'ajuster la distance d1 de séparation.

Ainsi, le dispositif 100 télescopique peut présenter deux types de réglage, un premier réglage grossier pour l'adapter à la distance de séparation des première et deuxième faces 1001, 1002 et un réglage fin, par exemple incrémental, qui pourra ajuster la distance de séparation des premier et deuxième organes 101, 102 d'appui afin d'exercer des efforts opposés idoines sur les première et deuxième faces 1001, 1002.

Le but de ces deux types de réglage est de permettre un montage rapide et sécurisé du dispositif 100 télescopique aux première et deuxième faces 1001, 1002.

Par exemple, le dispositif 107 d'ajustement est configuré pour permettre une amplitude de réglage sur 80 mm. Autrement dit, à longueur fixée du système 103 télescopique, la distance d1 de séparation peut varier sur 80 mm entre première position du deuxième organe 102 d'appui et une deuxième position du deuxième organe 102 d'appui par rapport au premier organe 101 d'appui.

De préférence, et comme cela est notamment illustré en figures 2 et 5, la deuxième barre 105 télescopique est reliée au premier organe 101 d'appui. Par exemple, une extrémité 105a longitudinale de la deuxième barre 105 télescopique est soudée au support 101a du premier organe 101 d'appui. Cela permet notamment que le réglage des première et deuxième barres 104, 105 télescopiques soit simultané au moins du côté du premier organe 101 d'appui qui est solidaire des première et deuxième barres 104, 105 télescopiques. Dès lors, le dispositif 100 télescopique est préférentiellement configuré de sorte que, dans la configuration de réglage, les longueurs des première et deuxième barres 104, 105 télescopiques varient de manière simultanée.

Le fait que premier organe 101 d'appui relie les première et deuxième barres 104, 105 télescopiques permet en outre la présence d'une surface d'appui de son élément 101b de friction présentant un allongement selon la direction d'écartement des première et deuxième barres 104, 105 télescopiques : cela permet d'augmenter les frictions avec la première face 1001 ou la deuxième face 1002, améliorant le maintien du dispositif 100 télescopique par rapport aux première et deuxième faces 1001, 1002, notamment lorsqu'un utilisateur réalise des tractions en utilisant le dispositif 100 télescopique. Dès lors, la surface d'appui du premier organe 101 d'appui (délimitée le cas échéant par son élément 101b de friction) peut présenter un allongement supérieur à la distance d'écartement des première et deuxième barres 104, 105 télescopiques, permettant ainsi un bon maintien et une bonne répartition des efforts lorsque que dispositif 100 télescopique est monté aux première et deuxième faces 1001, 1002.

Le dispositif 107 d'ajustement peut comprendre une platine 108 solidaire de la première barre 104 télescopique et préférentiellement des première et deuxième barres 104, 105 télescopiques, et un mécanisme 109 d'ajustement d'une distance d2 d'écartement de la platine 108 par rapport au deuxième organe 102 d'appui.

Notamment, la platine 108 est soudée/fixée aux première et deuxième barres 104, 105 télescopiques via leur extrémité longitudinale 104b, 105b respective opposée au premier organe 101 d'appui (figures 4 et 5). Notamment, la platine 108 peut comprendre des organes en saillie engagés respectivement dans la première barre 104 télescopique et dans la deuxième barre 105 télescopique pour améliorer leur fixation à la platine 108.

En combinaison avec la réalisation selon laquelle les première et deuxième barres 104, 105 télescopiques sont aussi reliées/soudées au premier organe 101 d'appui, il est clair que, dans la configuration de réglage, le réglage de la longueur des première et deuxième barres 104, 105 télescopiques se fait de manière simultanée car l'extension ou la réduction de l'une entraine l'extension ou la réduction de l'autre via leurs liaisons mécaniques à la platine 108 et au premier organe 101 d'appui.

Comme évoqué ci-avant, un but du mécanisme 109 d'ajustement est de permettre un réglage fin de la distance d1 de séparation (notamment par réglage de la distance d2 d'écartement). A cet effet, il existe un besoin de mettre en œuvre une solution fiable et permettant de maintenir aisément le réglage fin.

A cet effet, le dispositif 107 d'ajustement et le cas échéant le mécanisme 109 d'ajustement, peut comprendre une liaison hélicoïdale pour mettre en œuvre un ajustement/réglage de la distance d2 d'écartement. Une liaison hélicoïdale présente l'avantage de permettre un ajustement incrémental dépendant du pas d'un filet de la liaison hélicoïdale et l'avantage de permettre un maintien de l'ajustement/réglage lorsque la liaison hélicoïdale n'est pas soumise à un mouvement de rotation.

Selon une réalisation du dispositif 107 d'ajustement, le mécanisme 109 d'ajustement peut comprendre :
- une tige 110 comprenant un filet 111 (aussi appelé filetage), une première extrémité 110a longitudinale (notamment visible en figures 2 à 6) et une deuxième extrémité 110b longitudinale (visible en figure 4), la deuxième extrémité 110b longitudinale de la tige 110 étant reliée, par exemple soudée, au deuxième organe 102 d'appui, la tige 110 traversant la platine 108 ;
- un élément 112 engagé sur le filet 111 ;
le mécanisme 109 d'ajustement étant configuré de sorte que l'ajustement de la distance d2 d'écartement soit/est mis en œuvre par un déplacement relatif entre la tige 110 et l'élément 112 engagé sur le filet 111. Le dispositif 100 télescopique, ou plus particulièrement le dispositif 107 d'ajustement, comprend un organe 113 d'actionnement manuel et est configuré de sorte que le déplacement relatif soit/est induit par actionnement de l'organe 113 d'actionnement manuel.

Ainsi, la finesse de l'ajustement peut être dépendante du pas du filet 111 de la tige 110 notamment obtenu par filetage.

Notamment, le dispositif 107 d'ajustement, et plus particulièrement, le mécanisme 119 d'ajustement, permet un ajustement incrémental de la distance d1 de séparation, notamment dépendante du pas du filet 111.

Par « élément 112 engagé sur le filet 111 de la tige 110 », il est entendu que l'élément 112 présente un filet/filetage complémentaire (par exemple obtenu par taraudage) au filet 111 de la tige 110 qui est alors visée dans l'élément 112 engagé sur le filet 111.

Notamment, l'axe de la tige est selon une direction de réglage en longueur du dispositif 100 télescopique (notamment parallèle aux première et deuxième barres 104, 105 télescopiques), cela permet que le filet 111 de la tige s'oppose à une modification de la longueur du dispositif 100 télescopique tant qu'un mouvement de rotation entre l'élément 112 et la tige 110 n'est pas mis en œuvre manuellement via l'organe 113 d'actionnement manuel.

Les figures 2 et 3 montrent une première réalisation du mécanisme 109 d'ajustement. En particulier, la tige 110 peut être fixe par rapport au deuxième organe 102 d'appui, notamment elle y est soudée via l'une de ses extrémités longitudinales. L'élément 112 engagé sur le filet 111 est agencé entre la platine 108 et le deuxième organe 102 d'appui. L'élément 112 engagé sur le filet 111 est configuré pour être plaqué contre la platine 108 lorsque le premier organe 101 d'appui est plaqué contre l'une des première et deuxième faces 1001, 1002 et le deuxième organe 102 d'appui est plaqué contre l'autre des première et deuxième faces 1001, 1002. L'organe 113 d'actionnement manuel permet de déplacer (notamment de mettre en rotation) l'élément 112 engagé sur le filet le long de la tige 110 pour obtenir le déplacement relatif.

Ainsi, l'élément 112 engagé sur le filet 111 peut être un écrou, par exemple hexagonal et l'organe 113 d'actionnement manuel peut être une clé complémentaire à l'écrou.

Le dispositif 100 télescopique peut être configuré de sorte que l'organe 113 d'actionnement manuel soit libre d'effectuer une rotation à 360 degrés, ce qui permet d'aisément déplacer l'élément 112 engagé sur le filet 111 dans un sens ou dans un autre le long de la tige 110.

Alternativement, l'organe 113 d'actionnement manuel peut être une clé à cliquet dont le sens d'utilisation peut être sélectionné manuellement. Ceci peut être avantageux lorsque l'organe 113 d'actionnement manuel ne peut effectuer une rotation à 360 degré sans entrave.

En particulier, il est compris ici que la longueur du dispositif 100 télescopique, et notamment la distance d1 de séparation et la distance d2 d'écartement sont données lorsque l'élément 112 engagé sur le filet 111 est plaqué contre la platine 108.

L'écrou formant l'élément 112 engagé sur le filet 111 peut être un écrou à frein, cela facilite sa mise en rotation, notamment lorsque l'organe 113 d'actionnement manuel est la clé à cliquet qui va nécessiter une certaine résistance pour être remontée/tournée dans un sens opposé à son sens de rotation en prise avec l'écrou (i.e. entrainant l'écrou).

Les figures 5 et 6 montrent une deuxième réalisation du mécanisme 109 d'ajustement pour laquelle la tige 110 peut être montée au deuxième organe 102 d'appui de sorte à être libre en rotation par rapport au deuxième organe 102 d'appui. L'élément 112 engagé sur le filet 111 est un trou de la platine 108 comprenant un filetage (i.e. le trou est fileté). Autrement dit, la tige 110 est vissée dans la platine 108. L'organe 113 d'actionnement manuel est destiné à entraîner la tige 110 en rotation sélectivement :
- selon un premier sens de rotation induisant un rapprochement du deuxième organe 102 d'appui par rapport à la platine 108 ;
- selon un deuxième sens de rotation induisant un éloignement du deuxième organe 102 d'appui par rapport à la platine 108.

Par exemple, l'organe 113 d'actionnement manuel peut être une manivelle fixée à la tige 110 de sorte que la rotation de la manivelle entraine le pivotement de la tige 110 selon son axe longitudinal.

Selon un autre exemple, un écrou 115 (figure 6) est soudé à la tige 110, notamment du côté du deuxième organe 102 d'appui. L'organe 113 d'actionnement manuel peut alors être une clé complémentaire à l'écrou 115.

Le dispositif 100 télescopique peut être configuré de sorte que l'organe 113 d'actionnement manuel soit libre d'effectuer une rotation à 360 degrés ce qui permet aisément de mettre en rotation l'écrou 115 et donc la tige 110. Alternativement, l'organe 113 d'actionnement manuel peut être une clé à cliquet dont le sens d'utilisation peut être sélectionné manuellement. Ceci peut être avantageux lorsque l'organe 113 d'actionnement manuel ne peut effectuer une rotation à 360 degré sans entrave.

Selon la deuxième réalisation du mécanisme 109 d'ajustement, la liberté en rotation de la tige 110 par rapport au deuxième organe 102 d'appui peut être mise en œuvre selon une liaison pivot, par exemple à l'aide de roulements intégrés au deuxième organe 102 d'appui.

De préférence, le deuxième organe 102 d'appui est monté par rapport à la platine 108 selon une liaison glissière. Cela permet de contraindre le déplacement du deuxième organe 102 d'appui tout en évitant sa rotation : seule sa translation sera permise, cela est tout particulièrement adapté lorsque le deuxième organe 102 d'appui doit coopérer avec l'un des montants 1003, 1004 du dormant 1000. En outre, cela permet d'aisément conserver des appuis en regards pour les premier et deuxième organes 104, 105 d'appui afin d'obtenir une meilleure répartition des efforts lors du montage du dispositif 100 télescopique aux première et deuxième faces 1001, 1002.

Afin d'assurer un déplacement idoine du deuxième organe 102 d'appui, le dispositif 100 télescopique peut comprendre une première tige 116 de guidage et une deuxième tige 117 de guidage s'étendant chacune du deuxième organe 102 d'appui (figures 2 à 6), et notamment chacune soudées au deuxième organe 102 d'appui.

La platine 108 comprend dans ce cas (comme par exemple visible en figure 4) un premier guide 118 dans lequel est engagée la première tige 116 de guidage et un deuxième guide 119 dans lequel est engagée la deuxième tige 117 de guidage. Ces premier et deuxième guides 118, 119 coopèrent notamment avec les première et deuxième tiges 116, 117 de guidage selon la liaison glissière telle qu'évoquée ci-avant de sorte que les premier et deuxième organes 101, 102 d'appui restent opposés et notamment traversés par un plan sécant, de préférence de manière orthogonale, aux surfaces d'appui des éléments 101b, 102b de friction et notamment parallèle à la direction de réglage en longueur du dispositif 100 télescopique.

La première tige 116 de guidage présente une extrémité 116a longitudinale logée dans la première barre 104 télescopique et la deuxième tige 117 de guidage présente une extrémité 117a longitudinale logée dans la deuxième barre 105 télescopique. Cela permettant au deuxième organe 102 d'appui d'être dans la continuité des première et deuxième barres 104, 105 télescopiques puisque les première et deuxième tiges 116, 117 de guidage assurent une continuité des première et deuxième barres 104, 105 télescopiques.

Les premier et deuxième guides 118, 119 peuvent former chacun une saillie depuis une partie de la platine 108 et être engagés dans, et notamment soudés à, respectivement la première barre 104 télescopique et la deuxième barre 105 télescopique.

Il est à présent décrit une réalisation préférée du système 103 télescopique. En particulier, chacune des première et deuxième barres 104, 105 télescopiques peut comprendre un corps 1041, 1051 creux formant guide de coulissement et une partie 1042, 1052 coulissante engagé dans le corps 1041, 1051 creux, le coulissement de ladite partie 1042, 1052 coulissante par rapport audit corps 1041, 1051 creux étant inhibé dans la configuration de verrouillage, de préférence au moyen d'une bague 1043, 1053 de serrage, ladite partie 1042, 1052 coulissante comprenant une extrémité longitudinale reliée au dispositif 107 d'ajustement, cette extrémité étant notamment :
- pour la première barre 104 télescopique, l'extrémité 104b longitudinale de la première barre 104 télescopique 104 télescopique opposée à son extrémité longitudinale 104a reliée au premier organe 101 d'appui ;
- pour la deuxième barre 105 télescopique, l'extrémité 105b longitudinale de la deuxième barre 105 télescopique opposée à son extrémité longitudinale 105a reliée au premier organe 101 d'appui .

Par exemple, l'extrémité longitudinale de la partie 1042, 1052 coulissante correspondante est soudée au dispositif 107 d'ajustement et plus particulièrement à la platine 108.

En particulier, chacune des première et deuxième barres 104, 105 télescopiques peut comprendre un élément 1044, 1054 coulissant engagé dans son corps 1041, 1051 creux à l'opposé de la partie 1042, 1052 coulissante engagée dans son corps 1041, 1051 creux, ledit élément 1044, 1054 coulissant comprenant une extrémité longitudinale reliée (notamment soudée) au premier organe 101 d'appui (le cas échéant cette extrémité est l'extrémité 104a longitudinale de la première barre 104 télescopique reliée au premier organe 101 d'appui, ou est l'extrémité 105a longitudinale de la deuxième barre 105 télescopique reliée au premier organe 101 d'appui), le coulissement dudit élément 1044, 1054 coulissant par rapport audit corps 1041, 1051 creux étant inhibé dans la configuration de verrouillage, de préférence au moyen d'un collier 1045, 1055 de serrage.

Les colliers 1045, 1055 de serrage et/ou les bagues 1043, 1053 de serrage peuvent chacun être à actionnement manuel et de même type, par exemple à l'aide d'une manivelle qu'il ou elle intègre, ou à actionnement nécessitant l'utilisation d'un outil comme par exemple une clé Allen.

L'élément 106 de liaison peut être agencé entre la première barre 104 télescopique et la deuxième barre 105 télescopique. Dans ce cas, le dispositif 100 télescopique peut comprendre comme illustré par exemple en figures 2, 5 et 7 (sur la figure 7, l'élément 106 de liaison est retiré pour une meilleure compréhension) :
- des premières pattes 120 de fixation s'étendant depuis la première barre 104 télescopique et échelonnées entre le premier organe 101 d'appui et le deuxième organe 102 d'appui ;
- des deuxièmes pattes 121 de fixation s'étendant depuis la deuxième barre 105 télescopique et échelonnées entre le premier organe 101 d'appui et le deuxième organe 102 d'appui ;
- des organes 123 d'assemblage.
pour chaque patte choisie parmi les premières et deuxièmes pattes 120, 121 de fixation, ladite patte est engagée dans l'élément 106 de liaison et traversée par un des organes 123 d'assemblage coopérant avec l'élément 106 de liaison afin d'assurer une fixation de l'élément 106 de liaison à ladite patte. Ceci permettant à chacune des premières et deuxièmes pattes 120, 121 de fixation d'être fixée à l'élément 106 de liaison à l'aide d'un des organes 123 d'assemblage.

Les premières pattes 120 de fixation peuvent être soudées à la première barre 104 télescopique, notamment à son corps 1041 creux.

Les deuxièmes pattes 121 de fixation peuvent être soudées à la deuxième barre 105 télescopique, notamment à son corps 1051 creux.

Les organes 123 d'assemblages peuvent être des vis.

Notamment, pour un bon alignement de l'élément 106 de liaison entre la première barre 104 télescopique et la deuxième barre 105 télescopique, l'élément 106 de liaison peut comprendre des bords opposés conformés pour épouser au moins localement la forme de la première ou de la deuxième barre 104, 105 télescopique correspondante.

Il a été évoqué ci-avant que les premier et deuxième organes 101, 102 d'appui permettent d'exercer des efforts opposés sur les première et deuxième faces 1001, 1002. Lorsque ces première et deuxième faces 1001, 1002 sont celles du dormant 1000, il est possible de bénéficier d'un maintien additionnel en utilisant des faces additionnelles du dormant issues d'épaulements 1005, 1006 ménagés dans les montants du dormant 1000 (figure 1), ces faces additionnelles formant un angle avec les première et deuxième faces 1001, 1002. Notamment, ces faces additionnelles du dormant sont orthogonales aux première et deuxième faces 1001, 1002.

A cet effet, le dispositif 100 télescopique peut comprendre :
- un premier organe 124 de serrage configuré pour exercer un effort de serrage entre une portée 124a d'appui du premier organe 101 de serrage et une face latérale du premier organe 101 d'appui (notamment tournée vers ladite portée 124a d'appui du premier organe 124 de serrage) ; et/ou
- un deuxième organe 125 de serrage configuré pour exercer un effort de serrage entre une portée 125a d'appui du deuxième organe 125 de serrage et une face latérale du deuxième 102 organe d'appui (notamment tournée vers ladite portée 125a d'appui du deuxième organe 125 de serrage).
Ainsi, le premier organe 124 de serrage peut former, avec le premier organe 101 d'appui un serre-joint configuré pour exercer un effort de serrage dans une direction formant un angle, notamment un angle droit, avec la direction d'extension du système 103 télescopique. Par ailleurs, le deuxième organe 125 de serrage peut former, avec le deuxième organe 102 d'appui un serre-joint configuré pour exercer un effort de serrage dans une direction formant un angle, notamment un angle droit, avec la direction d'extension du système 103 télescopique.

L'élément 106 de liaison peut comprendre une cavité 114 apte à recevoir la tige 110 en fonction de la distance d1 de séparation comme le montre par exemple la figure 4. Cela permet de conférer une grande amplitude de réglage au dispositif 100 télescopique, notamment en permettant de réduire au maximum sa longueur sans interférence avec la tige 110 qui viendrait buter sur l'élément 106 de liaison.

Selon une réalisation particulière, les premier et deuxième organes 101, 102 présentent des surfaces d'appui de surface identique

Les modes de réalisation représentés montrent deux uniques organes 101, 102 d'appui opposés. Cependant, il est tout à fait possible de prévoir deux premiers organes d'appui indépendant respectivement reliés à la première barre 104 télescopique et à la deuxième barre 105 télescopique et deux deuxièmes organes d'appui indépendants opposés aux premiers organes d'appui par exemple associés à un même mécanisme 109 d'ajustement permettant de les déplacer en même temps ou à deux mécanismes d'ajustement indépendant permettant de déplacer indépendamment chacun des deuxièmes organes d'appui. En cas de deux premiers organes d'appui, les première et deuxième barres télescopiques peuvent être liées en elles pour permettre un ajustement de leur longueur simultané ou ne pas l'être afin de permettre un ajustement de leur longueur indépendant.

L'invention est aussi relative à un dispositif 1000 pour activité physique comprenant un dispositif 100 télescopique tel que décrit et un accessoire 126 de sport solidaire du système 103 télescopique.

Cet accessoire 126 de sport peut être l'élément 106 de liaison (non représenté) ou être un accessoire 126 de sport monté sur l'élément 106 de liaison (voir par exemple la figure 1).

L'accessoire 126 de sport peut être une poutre, par exemple en bois, munie de prises 127. Les prises 127 sont notamment destinées être saisies par un utilisateur afin qu'il puisse réaliser des exercices tels que des tractions.

Le dispositif 100 télescopique trouve une application industrielle dans le domaine du sport, notamment en permettant de fonctionnaliser deux faces opposées en y installant le dispositif 100 télescopique afin qu'il y soit maintenu.

## Revendications

1. Dispositif (100) télescopique destiné à être monté à des première et deuxième faces en regard l'une de l'autre, le dispositif (100) télescopique comprenant :
• un premier organe (101) d'appui et un deuxième organe (102) d'appui opposés et séparés d'une distance (d1) de séparation, le premier organe (101) d'appui et le deuxième organe (102) d'appui étant destinés à venir en appui respectivement contre l'une de la première face (1001) et de la deuxième face (1002), et contre l'autre de la première face (1001) et de la deuxième face (1002) ;
• un système (103) télescopique comprenant une première barre (104) télescopique et une deuxième barre (105) télescopique, au moins la première barre (104) télescopique étant reliée au premier organe (101) d'appui, ledit système (103) télescopique étant configuré pour sélectivement adopter :
∘ une configuration de réglage autorisant une variation de la longueur de la première barre (104) télescopique d'où il résulte un réglage de la distance (d1) de séparation et autorisant une variation de la longueur de la deuxième barre (105) télescopique ;
∘ une configuration de verrouillage dans laquelle la longueur de la première barre (104) télescopique et la longueur de la deuxième barre (105) télescopique restent fixes ;
• un élément (106) de liaison monté aux première et deuxième barres (104, 105) télescopiques ;
• un dispositif (107) d'ajustement configuré pour, dans la configuration de verrouillage du système (103) télescopique, déplacer le deuxième organe (102) d'appui afin d'ajuster la distance (d1) de séparation.

2. Dispositif (100) télescopique selon la revendication 1, dans lequel la deuxième barre télescopique est reliée au premier organe (102) d'appui, le dispositif (100) télescopique étant configuré de sorte que, dans la configuration de réglage, les longueurs des première et deuxième barres (104, 105) télescopiques varient de manière simultanée.

3. Dispositif (100) télescopique selon l'une quelconque des revendications 1 à 2, dans lequel le dispositif (107) d'ajustement comprend une platine (108) solidaire des première et deuxième barres (104, 105) télescopiques, et un mécanisme (109) d'ajustement d'une distance (d2) d'écartement de la platine (108) par rapport au deuxième organe (102) d'appui.

4. Dispositif (100) télescopique selon la revendication 3, dans lequel le mécanisme (109) d'ajustement comprend :
• une tige (110) comprenant un filet, une première extrémité (110a) longitudinale et une deuxième extrémité (110b) longitudinale, la deuxième extrémité (110b) longitudinale de la tige (110) étant reliée au deuxième organe (102) d'appui, la tige (110) traversant la platine (108) ;
• un élément (112) engagé sur le filet (111) ;
le mécanisme (109) d'ajustement étant configuré de sorte que l'ajustement de la distance (d2) d'écartement soit mis en œuvre par un déplacement relatif entre la tige (110) et l'élément (112) engagé sur le filet (111), le dispositif (100) télescopique comprenant un organe (113) d'actionnement manuel et étant configuré de sorte que le déplacement relatif soit induit par actionnement de l'organe (113) d'actionnement manuel.

5. Dispositif (100) télescopique selon la revendication 4, dans lequel :
• la tige (110) filetée est fixe par rapport au deuxième organe (102) d'appui ;
• l'élément (112) engagé sur le filet (111) est agencé entre la platine (108) et le deuxième organe (102) d'appui, et est configuré pour être plaqué contre la platine (108) lorsque le premier organe (101) d'appui est plaqué contre l'une des première et deuxième faces (1001, 1002) et le deuxième organe (102) d'appui est plaqué contre l'autre des première et deuxième faces (1001, 1002) ;
• l'organe (113) d'actionnement manuel permet de déplacer l'élément (112) engagé sur le filet (111) le long de la tige (110).

6. Dispositif (100) télescopique selon la revendication 4, dans lequel :
• la tige (110) est montée au deuxième organe (102) d'appui de sorte à être libre en rotation par rapport au deuxième organe (102) d'appui ;
• l'élément (112) engagé sur le filet (111) est un trou de la platine (108) ;
• l'organe (113) d'actionnement manuel est destiné à entraîner la tige (110) en rotation sélectivement :
∘ selon un premier sens de rotation induisant un rapprochement du deuxième organe (102) d'appui par rapport à la platine (108) ;
∘ selon un deuxième sens de rotation induisant un éloignement du deuxième organe (102) d'appui par rapport à la platine (108).

7. Dispositif (100) télescopique selon l'une quelconque des revendications 3 à 6, dans lequel le deuxième organe (102) d'appui est monté par rapport à la platine (108) selon une liaison glissière.

8. Dispositif (100) télescopique selon l'une quelconque des revendications 3 à 7, comprenant une première tige (116) de guidage et une deuxième tige (117) de guidage s'étendant chacune du deuxième organe (102) d'appui, la platine (108) comprenant un premier guide (118) dans lequel est engagée la première tige (116) de guidage et un deuxième guide (119) dans lequel est engagée la deuxième tige (117) de guidage, la première tige (116) de guidage présentant une extrémité (116a) longitudinale logée dans la première barre (104) télescopique et la deuxième tige (117) de guidage présentant une extrémité (117a) longitudinale logée dans la deuxième barre (105) télescopique.

9. Dispositif (100) télescopique selon l'une quelconque des revendications 1 à 8, dans lequel chacune des première et deuxième barres (104, 105) télescopiques comprend un corps (1041, 1051) creux formant guide de coulissement et une partie (1042, 1052) coulissante engagé dans le corps (1041, 1051) creux, le coulissement de ladite partie (1042, 1052) coulissante par rapport audit corps (1041, 1051) creux étant inhibé dans la configuration de verrouillage, de préférence au moyen d'une bague (1043, 1053) de serrage, ladite partie (1042, 1052) coulissante comprenant une extrémité longitudinale reliée au dispositif (107) d'ajustement.

10. Dispositif (100) télescopique selon la revendication 9, dans lequel chacune des première et deuxième barres (104, 105) télescopiques comprend un élément (1044, 1054) coulissant engagé dans son corps (1041, 1051) creux à l'opposé de la partie (1042, 1052) coulissante engagée dans son corps (1041, 1051) creux, ledit élément (1044, 1054) coulissant comprenant une extrémité longitudinale reliée au premier organe (101) d'appui, le coulissement dudit élément (1044, 1054) coulissant par rapport audit corps (1041, 1051) creux étant inhibé dans la configuration de verrouillage, de préférence au moyen d'un collier (1045, 1055) de serrage.

11. Dispositif (100) télescopique selon l'une quelconque des revendications 1 à 10, dans lequel l'élément (106) de liaison est agencé entre la première barre (104) télescopique et la deuxième barre (105) télescopique, le dispositif (100) télescopique comprenant :
• des premières pattes (120) de fixation s'étendant depuis la première barre (104) télescopique et échelonnées entre le premier organe (101) d'appui et le deuxième organe (102) d'appui ;
• des deuxièmes pattes (121) de fixation s'étendant depuis la deuxième barre (105) télescopique et échelonnées entre le premier organe (101) d'appui et le deuxième organe (102) d'appui ;
• des organes (123) d'assemblage ;
et dans lequel, pour chaque patte choisie parmi les premières et deuxièmes pattes (120, 121) de fixation, ladite patte est engagée dans l'élément (106) de liaison et traversée par un des organes (123) d'assemblage coopérant avec l'élément (106) de liaison afin d'assurer une fixation de l'élément (106) de liaison à ladite patte.

12. Dispositif (100) télescopique selon l'une quelconque des revendications 1 à 11, comprenant :
• un premier organe (124) de serrage configuré pour exercer un effort de serrage entre une portée (124a) d'appui du premier organe (124) de serrage et une face latérale du premier organe (101) d'appui ; et/ou
• un deuxième organe (125) de serrage configuré pour exercer un effort de serrage entre une portée (125a) d'appui du deuxième organe (125) de serrage et une face latérale du deuxième (102) organe d'appui.

13. Dispositif (1000) pour activité physique comprenant un dispositif (100) télescopique selon l'une quelconque des revendications 1 à 12 et un accessoire (126) de sport solidaire du système (103) télescopique.

14. Dispositif (1000) pour activité physique selon la revendication 13, dans lequel l'accessoire (126) de sport est une poutre munie de prises (127).
